# FASCICULE DE BREVET EUROPEEN

(11) **EP 0 401 115 B1**
(45) Date de publication et mention de la délivrance du brevet: **02.12.1992**
(21) Numéro de dépôt: 90401449.5
(22) Date de dépôt: 31.05.1990
(51) Int. Cl.: F42B 14/06, F42B 5/045, F42B 5/184

(54) **Dispositif de maintien d'un projectile sous calibré relativement à l'enveloppe d'une munition télescopée**
Vorrichtung zum Halten eines Geschosses in bezug auf das Gehäuse einer teleskopartigen Munition
Holding device for a projectile in relation to a telescoped ammunition case

(30) Priorité: 01.06.1989 FR 8907232
(43) Date de publication de la demande: 05.12.1990
(73) Titulaire: GIAT Industries, F-78034 Versailles Cédex (FR)
(72) Inventeur: Desevaux, Michel, F-18000 Bourges (FR); Ducros, Pierre, F-18000 Bourges (FR)
(74) Mandataire: Célanie, Christian

(56) Documents cités:
- EP-A- 0 152 492
- FR-A- 2 606 500
- US-A- 2 971 426
- US-A- 4 015 527

## Description

La présente invention concerne un dispositif de maintien relativement à l'enveloppe d'une munition du type télescopée d'un projectile du type sous-calibré stabilisé par empennage.

Les munitions télescopées, qui ont fait l'objet de nombreux développement au cours de ces dernières années, sont caractérisées par le fait que le projectile se trouve disposé à l'intérieur de la douille contenant la charge propulsive au lieu d'être en saillie relativement à cette dernière.

Généralement la charge propulsive entoure le projectile et on se trouve confronté à des problèmes d'étanchéité aux gaz, en effet le projectile n'étant pas mis à poste dans le tube de l'arme lorsque la munition est disposée dans la chambre, c'est la pression due à la combustion des gaz de la charge propulsive qui va dans un premier temps amener le projectile à poste, puis dans un deuxième temps le pousser à l'intérieur du tube.

Lors de la mise à feu il est donc à craindre que les gaz de combustion ne devancent le projectile avant que celui-ci ait suffisamment pénétré dans le tube pour pouvoir assurer une étanchéité.

Des solutions complexes ont été mises au point, elles prévoient le plus souvent plusieurs charges propulsives allumées successivement, voir par exemple le brevet US4802415.

Une solution plus simple est proposée par le brevet US4770098 qui décrit une munition dans laquelle une bague vient fermer la partie avant de la douille, cette bague en matière plastique comporte un alésage dont le diamètre est légèrement inférieur à celui d'un projectile au calibre.

Celui-ci se trouve donc immobilisé par la bague qui réalise ainsi une étanchéité aux gaz de combustion de la charge propulsive.

Cependant un tel concept ne sera intéressant que si les dimensions de la bague ne viennent pas limiter de façon excessive le volume réservé à la charge propulsive.

Pour pouvoir l'appliquer à une munition dans laquelle le projectile est du type sous-calibré stabilisé par empennage et disposé à l'intérieur d'un sabot, il est alors indispensable de concevoir un sabot du type "tracteur", c'est à dire tel que la résultante des efforts exercés sur le sabot par les gaz propulsifs ait un point d'application bien en avant du centre de gravité du projectile.

En effet la partie "au calibre" d'un tel sabot se trouvera alors sensiblement au niveau de la pointe du projectile et pourra donc être ajustée dans la bague de maintien.

Cependant des projectiles entraînés par un sabot tracteur sont très sensibles aux ondes de pression transversales et il est indispensable de prévoir des bras solidaires de la partie arrière du sabot et assurant un guidage dans le tube de l'arme.

De tels bras, au calibre de l'arme, ne s'étendent pas au delà du diamètre interne de la bague de maintien et ne pourront pas assurer un guidage à l'intérieur de la munition elle même. Or si un tel guidage est facultatif dans le cas de munitions conventionnelles pour lesquelles la partie avant du sabot est mise à poste dans le tube de l'arme, il devient indispensable pour une munition telescopée pour laquelle une bonne mise à poste est conditionnée par la maîtrise de la trajectoire du projectile dans la munition.

Le brevet EP0152492 décrit un projectile à sabot tracteur dans lequel la partie avant du sabot est en saillie à l'extérieur de l'enveloppe et est destinée à venir dans le tube de l'arme. La partie avant du projectile étant dans le tube de l'arme dès la mise à poste de la munition, il est inutile de prévoir des moyens de guidage du projectile relativement à l'enveloppe.

Ce brevet montre effectivement des bras disposés à la partie arrière du sabot et assurant le guidage du projectile dans le tube de l'arme, mais ces bras ne peuvent assurer un guidage relativement à l'enveloppe de la munition dans le cas d'une munition dont le diamètre de l'enveloppe est supérieur au calibre de l'arme.

Le brevet US4015527 décrit une munition télescopée du type de celle montrée par le brevet US4802415, c'est à dire comportant deux charges propulsives différentes.

L'originalité de la disposition décrite tient à la présence d'un sabot entourant l'empennage du sous-projectile et assurant une fonction d'étanchéité à l'intérieur de l'enveloppe de la munition. Avec une telle disposition, le sabot de l'empennage est entraîné dans le tube de l'arme et ne se sépare du sous-projectile qu'à la sortie du tube, ce qui risque de provoquer une déstabilisation du sous-projectile.

Le brevet US2971426 décrit un procédé de chargement pour une munition comprennant un projectile stabilisé par empennage.

Dans une deuxième phase du chargement le projectile est positionné dans un tube outillage et une rondelle de calage comportant un rebord cylindrique est disposée au niveau de l'empennage.

Cependant après mise en place du projectile dans la douille, le rebord de la rondelle adopte une position conique qui n'assure plus le moindre positionnement du projectile relativement à la douille.

C'est le but de l'invention que de proposer des moyens permettant d'obtenir à la fois un guidage dans la munition et dans le tube de l'arme tout en assurant un volume maximum pour la charge propulsive.

Ainsi, selon un premier mode de réalisation, l'invention a pour objet un dispositif de maintien et de guidage d'un projectile relativement à l'enveloppe cylindrique d'une munition du type telescopée, projectile du type sous-calibré et comprenant un sous-projectile disposé à l'intérieur d'un sabot au calibre, sabot portant au niveau de sa partie arrière au moins trois bras régulièrement espacés angulairement les uns des autres et assurant un guidage à l'intérieur d'un tube d'une arme, le dispositif est caractérisé en ce qu'il comprend d'une part une bague annulaire ajustée à l'enveloppe et dans laquelle est logée la partie avant du projectile, et d'autre part une cale solidaire du projectile et assurant l'appui et le guidage de ce-dernier sur la surface interne de l'enveloppe pendant tout son parcours à l'intérieur de celle-ci, la cale se désolidarisant du projectile en venant en contact avec la bague.

La cale pourra de préférence comprendre une partie annulaire portant au moins trois prolongements radiaux venant en contact avec la surface interne de l'enveloppe.

La cale pourra avantageusement être solidaire de l'empennage du sous-projectile.

Elle pourra également être solidaire des bras du sous-projectile.

De façon préférentielle les bras s'étendront jusqu'à la partie avant du sabot.

Selon un deuxième mode de réalisation de l'invention, le dispositif de maintien et de guidage comprend d'une part une bague annulaire ajustée à l'enveloppe et dans laquelle est logée la partie avant du projectile, et d'autre part des doigts portés par chaque bras, assurant l'appui et le guidage du projectile sur la surface interne de l'enveloppe pendant tout son parcours à l'intérieur de cette dernière, chaque doigt passant lors de son contact avec la bague d'une position déployée dans laquelle il est en appui sur la surface interne de l'enveloppe, à une position retractée dans laquelle les bras portant les doigts assurent le guidage à l'intérieur du tube de l'arme.

Selon un troisième mode de réalisation de l'invention, le dispositif de maintien et de guidage comprend d'une part une bague annulaire ajustée à l'enveloppe et dans laquelle est logée la partie avant du projectile, et comprennent au moins trois pattes, solidaires de la bague au niveau de sa partie arrière, régulièrement espacées les unes des autres en contact avec la surface interne de l'enveloppe et s'étendant dans une direction axiale, pattes sur lesquelles les bras viennent en appui, et d'autre part un moyen de guidage empêchant toute rotation relative du projectile et de l'enveloppe.

Selon un quatrième mode de réalisation de l'invention, le dispositif de maintien et de guidage comprend d'une part une bague annulaire ajustée à l'enveloppe, et d'autre part au moins trois renflements solidaires de la surface interne de l'enveloppe, régulièrement espacés les uns des autres et s'étendant dans une direction axiale, renflements sur lesquels les bras viennent en appui, et en ce qu'ils comprennent également un moyen de guidage empêchant toute rotation relative du projectile et de l'enveloppe.

Selon des variantes, le moyen de guidage comprend d'une part au moins une plaque, portée par une patte ou un renflement, plaque parallèle à l'axe de la munition, s'étendant radialement vers l'intérieur de celle-ci et axialement sur sensiblement toute la longueur de la patte ou du renflement, et d'autre part une fente aménagée sur chaque bras, la plaque venant se loger dans une des fentes.

Le moyen de guidage pourra également comprendre, d'une part des sillons, aménagés sur chaque patte ou chaque renflement, silons parallèles à l'axe de la munition et s'étendant sur sensiblement toute la longueur de la patte ou du renflement, et d'autre part au moins un ergot cisaillable porté par un des bras et venant circuler dans un des sillons.

L'invention sera mieux comprise à la lecture de la description qui va suivre de modes particuliers de réalisation, description faite en regard des dessins annexés dans lesquels:

Les Figures 1 à 5 montrent différents modes de réalisation du dispositif de maintien selon l'invention.

La Figure 1A est une coupe de la Figure 1 suivant le plan A-A.

La Figure 2A est une vue frontale de la cale seule qui est utilisée dans la variante de la Figure 2.

La Figure 3A est une coupe de la Figure 3 suivant le plan B-B.

La Figure 4A représente la munition de la Figure 4 après mise à feu de la charge propulsive, lorsque le projectile s'apprête à quitter l'enveloppe.

La Figure 4B est une vue agrandie du verrou de la Figure 4.

La Figure 5A est une coupe de la Figure 5 suivant le plan C-C.

Les Figures 6 et 6A montrent une variante préférée de l'invention.

En se reportant à la Figure 1, une munition télescopée 1 comprend une enveloppe 2, réalisée de façon préférentielle en matière plastique, et fermée à une extrémité arrière par un culot 5, également en matière plastique, qui porte un dispositif d'allumage 6 de type connu.

L'enveloppe contient une charge propulsive 7, elle est fermée à son extrémité avant par une bague annulaire 3 réalisée également en matière plastique.

La bague 3 assure un positionnement correct du projectile en regard du tube de l'arme (non représenté).

Un projectile 4, du type sous-calibré stabilisé par un empennage 10, comprend un sous-projectile 12, solidaire d'un sabot 11, constitué de plusieurs éléments (en général trois) un moyen d'étanchéité connu non représenté, par exemple un revêtement silicone, assure l'étanchéité aux gaz au niveau des séparations entre les éléments du sabot.

La partie avant du sabot est disposée dans un logement 9, cylindrique ou légèrement conique, de la bague 3.

L'ajustement du sabot et de la bague est du type serré, le sabot 11 porte, disposée dans une gorge annulaire 13 du sabot, une ceinture 8 destinée de façon connue à réaliser l'étanchéité aux gaz dans le tube de l'arme.

La ceinture 8 présente un diamètre supérieur à celui du logement cylindrique, et réalise ainsi une déformation localisée de la bague.

Un tel ajustement permet d'assurer que la mise en mouvement du projectile n'intervienne que lorsque un certain niveau de pression est atteint à l'intérieur de l'enveloppe.

Afin de réaliser le guidage du projectile à l'intérieur du tube de l'arme, le sabot porte à sa partie arrière trois bras 14 régulièrement espacés angulairement les uns des autres.

Ces bras sont rendus solidaires par un moyen de liaison d'un moyen d'appui sur la surface interne de l'enveloppe 2. Ce moyen d'appui est constitué par une cale 15 en matière plastique qui comprend une partie annulaire 16 portant au moins trois prolongements radiaux régulièrement espacés 15a, 15b, 15c (voir Figure 1a).

Le moyen de liaison est ici un filetage, mais tout autre moyen serait envisageable par exemple le collage ou un ajustement serré.

Le moyen de liaison sera rompu au moment du passage des bras à l'intérieur de la bague, la cale sera alors éjectée à la suite du sabot et ne perturbera pas la trajectoire du sous-projectile. Les bras assureront le guidage à l'intérieur du tube de l'arme.

Sur la munition de la Figure 2 la cale 15 est rendue solidaire du projectile au niveau de l'empennage 10.

L'ajustement est du type serré et la partie annulaire 16 de la cale 15 présente donc ici un profil interne conique 28 sur lequel viennent en appui les bords externes des ailettes de l'empennage 10.

La cale présente comme dans la variante précédente trois bras régulièrement espacés 15a, 15b, 15c (voir Figure 2A), le guidage est ainsi assuré sans qu'il soit nécessaire de diminuer de façon excessive le volume du chargement propulsif.

Le montage de la cale sur l'empennage s'effectuera en faisant passer le sous-projectile à l'intérieur de celle-ci et en réalisant ainsi une déformation de la cale par les ailettes.

La cale sera encore brisée lors du passage à l'intérieur de la bague et elle sera ejectée à la suite du sabot, sans perturber la trajectoire du sous-projectile.

Sur la munition de la Figure 3, l'enveloppe 2 porte trois renflements 17 régulièrement espacés les uns des autres et s'étendant dans une direction axiale. Chaque renflement porte un sillon 18 parallèle à l'axe de la munition et s'étendant sur sensiblement toute la longueur du renflement.

Au moins un des bras 14 comporte un ergot cisaillable 19 venant circuler dans un des sillons de façon à réaliser un guidage en translation et à empêcher ainsi toute rotation du projectile relativement à l'enveloppe.

Les renflements constituent les moyens d'appui des bras, l'épaisseur des renflements est réduite (voir Figure 3A) ce qui permet de ne pas trop réduire le volume réservé à la charge propulsive, mais pour maintenir le contact entre les extrémités des bras et les renflements, il est alors nécessaire de prévoir un moyen de guidage qui est constitué par l'ergot et les sillons.

Un seul ergot est indispensable, mais il sera commode de prévoir autant de sillons que de renflements cela afin d'éviter un indexage projectile/enveloppe qui compliquerait la fabrication.

Les ergots sont dimensionnés de façon à être cisaillés au moment de leur passage dans le logement cylindrique 9 de la bague 3, ils sont éjectés après le projectile pour ne pas perturber celui-ci et le fonctionnement de l'arme.

En se reportant à la Figure 4, les moyens d'appui sont constitués par des doigts 20 portés par chaque bras 14 et pouvant basculer dans un plan radial autour d'un axe solidaire du bras.

Un verrou de maintien 21 (qui est ici une goupille, voir Figure 4B) immobilise les doigts dans la position déployée qui est représentée Figure 4. Dans cette position, l'extrémité extérieure 22 des doigts 20 vient en appui sur la surface cylindrique interne de l'enveloppe 2.

Au moment où le projectile sort de l'enveloppe, les doigts 20 heurtent la bague 3, ce qui entraîne le cisaillement des verrous 21, et le passage des doigts à la position rétractée représentée Figure 4A.

La Figure 4A montre le projectile au moment où il sort de l'enveloppe, les doigts 20 sont basculés relativement au sabot 11 et ne perturbent pas le passage de l'arrière du projectile au moment où celui-ci pénètre dans le tube de l'arme schématiquement représenté en 23.

Le projectile entraîne alors le doigt avec lui dans le tube de l'arme, et les bras portant les doigts peuvent assurer le guidage à l'intérieur du tube.

Une telle disposition permet éventuellement d'augmenter la surface de guidage du projectile à l'intérieur du tube de l'arme en donnant aux doigts une forme telle que, dans leur position rétractée, leur talon 24 se trouve dans le prolongement de l'extrémité des bras 14 (voir Figure 4B).

Dans le mode de réalisation représenté sur la Figure 5, la bague 3 présente à sa partie arrière trois pattes 25 régulièrement espacées, en contact avec la surface interne de l'enveloppe et s'étendant dans une direction axiale.

Au moins une patte porte une plaque metallique rectangulaire 26, parallèle à l'axe de la munition, s'étendant radialement vers l'intérieur de celle-ci et axialement sur sensiblement toute la longueur de la patte.

La ou les plaques sont mises en place lors de l'injection de la bague. Les trois bras comportent chacun une fente 27.

La ou les plaques viennent se loger dans la ou les fentes de façon à réaliser un guidage en translation et à empêcher ainsi toute rotation du projectile relativement à l'enveloppe (voir Figure 5A).

Les extrémités des bras 14 viennent en appui sur la patte 25 correspondante. La ou les plaques ont une longueur telle qu'elles libèrent les bras au moment où la ceinture 8 du projectile a pénétré dans le tube de l'arme.

Dans cette variante les pattes constituent les moyens d'appui des bras, la largeur des pattes est réduite (voir Figure 5A) ce qui permet de ne pas trop réduire le volume réservé à la charge propulsive, mais pour maintenir le contact entre les extrémités des bras et les pattes, il est alors nécessaire de prévoir un moyen de guidage qui est constitué par la plaque et les fentes.

Le principal avantage de cette variante de réalisation est qu'elle dispense de la mise en place d'un élément cisaillable solidaire des bras.

Il serait possible également de prévoir de réaliser la plaque en matière plastique, éventuellement réalisée dans le même matériau que la bague.

Il serait possible de combiner le moyen de guidage constitué par les plaques et les fentes portées par les bras avec le moyen d'appui constitué par les renflements, et inversement de prévoir des pattes solidaires de la bague et portant des sillons.

La figure 6 montre une variante de réalisation de la munition de la figure 2.

Dans cette variante particulièrement intéressante les bras 14 se prolongent jusqu'à la partie avant du sabot 11, tandis que la cale 15 est solidaire de l'empennage 10 du sous-projectile.

La cale est représentée plus en détail sur la figure 6A.

L'avantage d'une telle disposition est qu'elle assure un guidage du projectile 4 relativement à la bague 3 pendant tout le mouvement du projectile dans l'enveloppe de la munition, ce qui permet d'assurer une continuité du guidage au moment du passage du projectile de l'enveloppe au tube de l'arme.

## Revendications

1. Dispositif de maintien et de guidage d'un projectile (4) relativement à l'enveloppe cylindrique (2) d'une munition (1) du type telescopée, projectile du type sous-calibré et comprenant un sous-projectile (12) disposé à l'intérieur d'un sabot (11) au calibre, sabot portant au niveau de sa partie arrière au moins trois bras (14) régulièrement espacés angulairement les uns des autres et assurant un guidage à l'intérieur d'un tube d'une arme, dispositif *caractérisé en ce qu'*il comprend d'une part une bague annulaire (3) ajustée à l'enveloppe et dans laquelle est logée la partie avant du projectile, et d'autre part une cale (15) solidaire du projectile et assurant l'appui et le guidage de ce-dernier sur la surface interne de l'enveloppe (2) pendant tout son parcours à l'intérieur de celle-ci, la cale (15) se désolidarisant du projectile en venant en contact avec la bague (3).

2. Dispositif de maintien et de guidage selon la revendication 1, caractérisé en ce que la cale comprend une partie annulaire (16) portant au moins trois prolongements radiaux (15a, 15b, 15c) venant en contact avec la surface interne de l'enveloppe (2).

3. Dispositif de maintien et de guidage selon la revendication 2, caractérisé en ce que la cale (15) est solidaire de l'empennage (10) du sous-projectile (12).

4. Dispositif de maintien et de guidage selon la revendication 2, caractérisé en ce que la cale (15) est solidaire des bras (14) du sous-projectile (12).

5. Dispositif de maintien et de guidage selon une des revendications 3 ou 4, caractérisé en ce que les bras (14) s'étendent jusqu'à la partie avant du sabot.

6. Dispositif de maintien et de guidage d'un projectile (4) relativement à l'enveloppe cylindrique (2) d'une munition (1) du type telescopée, projectile du type sous-calibré et comprenant un sous-projectile (12) disposé à l'intérieur d'un sabot (11) au calibre, sabot portant au niveau de sa partie arrière au moins trois bras (14) régulièrement espacés angulairement les uns des autres et assurant un guidage à l'intérieur d'un tube d'une arme, dispositif *caractérisé en ce qu'*il comprend d'une part une bague annulaire (3) ajustée à l'enveloppe et dans laquelle est logée la partie avant du projectile, et d'autre part des doigts (20) portés par chaque bras (14), assurant l'appui et le guidage du projectile sur la surface interne de l'enveloppe (2) pendant tout son parcours à l'intérieur de cette dernière, chaque doigt passant lors de son contact avec la bague d'une position déployée dans laquelle il est en appui sur la surface interne de l'enveloppe (2), à une position retractée dans laquelle les bras (14) portant les doigts (20) assurent le guidage à l'intérieur du tube de l'arme.

7. Dispositif de maintien et de guidage d'un projectile (4) relativement à l'enveloppe cylindrique (2) d'une munition (1) du type telescopée, projectile du type sous-calibré et comprenant un sous-projectile (12) disposé à l'intérieur d'un sabot (11) au calibre, sabot portant au niveau de sa partie arrière au moins trois bras (14) régulièrement espacés angulairement les uns des autres et assurant un guidage à l'intérieur d'un tube d'une arme, dispositif ***caractérisé en ce qu'***il comprend d'une part une bague annulaire (3) ajustée à l'enveloppe et dans laquelle est logée la partie avant du projectile, et comprennent au moins trois pattes (25), solidaires de la bague (3) au niveau de sa partie arrière, régulièrement espacées les unes des autres en contact avec la surface interne de l'enveloppe (2) et s'étendant dans une direction axiale, pattes sur lesquelles les bras viennent en appui, et d'autre part un moyen de guidage (26-27, 18-19) empêchant toute rotation relative du projectile (4) et de l'enveloppe (2).

8. Dispositif de maintien et de guidage d'un projectile (4) relativement à l'enveloppe cylindrique (2) d'une munition (1) du type telescopée, projectile du type sous-calibré et comprenant un sous-projectile (12) disposé à l'intérieur d'un sabot (11) au calibre, sabot portant au niveau de sa partie arrière au moins trois bras (14) régulièrement espacés angulairement les uns des autres et assurant un guidage à l'intérieur d'un tube d'une arme, dispositif ***caractérisé en ce qu'***il comprend d'une part une bague annulaire (3) ajustée à l'enveloppe, et d'autre part au moins trois renflements (17) solidaires de la surface interne de l'enveloppe (2), régulièrement espacés les uns des autres et s'étendant dans une direction axiale, renflements sur lesquels les bras viennent en appui, et en ce qu'ils comprennent également un moyen de guidage (18-19, 26-27) empêchant toute rotation relative du projectile (4) et de l'enveloppe (2).

9. Dispositif de maintien et de guidage selon une des revendications 7 ou 8, caractérisé en ce que le moyen de guidage comprend d'une part au moins une plaque (26), portée par une patte (25) ou un renflement (17), plaque parallèle à l'axe de la munition, s'étendant radialement vers l'intérieur de celle-ci et axialement sur sensiblement toute la longueur de la patte ou du renflement, et d'autre part une fente (27) aménagée sur chaque bras (14), la plaque (26) venant se loger dans une des fentes (27).

10. Dispositif de maintien et de guidage selon une des revendications 7 ou 8, caractérisé en ce que le moyen de guidage comprend, d'une part des sillons (18), aménagés sur chaque patte (25) ou chaque renflement (17), sillons parallèles à l'axe de la munition et s'étendant sur sensiblement toute la longueur de la patte ou du renflement, et d'autre part au moins un ergot (19) cisaillable porté par un des bras (14) et venant circuler dans un des sillons (18).

## Claims

1. A device for holding and guiding a projectile (4) in relation to the cylindrical casing (2) of a compact-type ammunition round (1) wherein the projectile is confined to the cartridge case, said projectile being of the subcaliber type and comprising a sub-projectile (12) disposed inside a sabot (11) of the same caliber as the weapon barrel, said sabot carrying on its aft section at least three arms (14) at the same angular distance from one another and guiding the projectile inside the barrel of a weapon, said device being characterized in that it comprises, on the one hand an annular bush (3) fitted to the casing and accommodating the fore section of a projectile and, on the other hand a shim (15) integral with the projectile and providing for the support and guidance of said projectile on the inner surface of the casing (2) throughout its travel inside said casing, the shim (15) separating from the projectile when it comes into contact with the bush (3).

2. A holding device as set forth in Claim 1, characterized in that the shim comprises an annular section (16) carrying at least three radial extensions (15a, 15b, 15c) coming into contact with the inner surface of the casing (2).

3. A holding device as set forth in Claim 2, characterized in that the shim (15) is integral with the fins (10) of the sub-projectile (12).

4. A holding device as set forth in Claim 2, characterized in that the shim (15) is integral with the arms (14) of the sub-projectile (12).

5. A holding device as set forth in any of Claims 3 or 4, characterized in that the arms (14) extend up to the fore section of the sabot.

6. A device for holding a guiding a projectile (4), in relation to the cylindrical casing (2) of a compact-type round (1) wherein the projectile is confined to the cartridge case, said projectile being of the subcaliber type and comprising a sub-projectile (12) disposed inside a sabot (11) of the same caliber as the weapon barrel, said sabot carrying on its aft section at 'least three arms (14) at the same angular distance from one another and fulfilling a guidance function inside a weapon barrel, such device being characterized in that it comprises, on the one hand, an annular bush (3) fitted on the casing and accommodating the fore section of the projectile and, on the other hand, fingers (20) carried by each arm (14), holding and guiding the projectile on the inner surface of the casing (2) throughout the travel of said projectile inside said casing, each finger changing, when in contact with the bush, from a deployed position in which it rests on the inner surface of the casing (2) to a retracted position in which the arms (14) carrying the fingers (20) guide the projectile inside the weapon barrel.

7. A device for holding and guiding a projectile (4) in relation to the cylindrical casing (2) of a compact-type round (1) wherein the projectile is confined to the cartridge case,said projectile being of the subcaliber type and comprising a sub-projectile (12) disposed inside a sabot (11) of the same caliber as the weapon barrel, said sabot carrying on its aft section at least three arms (14) at the same angular distance from one another and fulfilling a guidance function inside a weapon barrel, said device being characterized in that it comprises, on the one hand, an annular bush (3) fitted to the casing and accommodating the fore section of the projectile and including at least three lugs (25) integral with the bush (3) at the location of its aft section, at the same distance from one another, in contact with the inner surface of the ring (2) and extending in an axial direction, the arms resting on said lugs and, on the other hand, a guiding means (26 - 27, 18 - 19) precluding every rotation of the projectile (4) in relation to the casing (2).

8. A device for holding a guiding a projectile (4) in relation to a cylindrical casing (2) of a compact-type round (1) wherein the projectile is confined to the cartridge case , said projectile being of the subcaliber-type, and comprising a sub-projectile (12) disposed inside a sabot (11) of the same caliber as the weapon barrel, said sabot carrying on its aft section at least three arms (14) at the same angular distance from one another and fulfilling a guidance function inside a weapon barrel, said device being characterized in that it includes, on the one hand, an annular bush (3) fitted to the casing and, on the other hand, at least three bulges (17) integral with the inner surface of the casing (2) at the same distance from one another, and extending in an axial direction, the arms resting on said bulges, and in that they include also a guiding means (18 - 19, 26 - 27) precluding every rotation of the projectile (4) in relation to the casing (2).

9. A holding device as set forth in any of Claims 7 or 8, characterized in that the guiding means includes, on the one hand, at least one plate (26) carried by a lug (25) or a bulge (17), said plate being parallel to the round axis, extending radially toward the inside of the round and, axially, substantially throughout the length of the lug or of the bulge and, on the other hand, a slot (27) machined in each arm (14), the plate (26) being accommodated in one of the slots (27).

10. A holding device as set forth in any of Claims 7 or 8, characterized in that the guidance means includes, on the one hand, grooves (18) machined in each lug (25) or each bulge (17), said grooves being parallel to the round axis and extending substantially throughout the length of the lug or of the bulge and, on the other hand, at least one shear-pin (19) carried by one of the arms (14) and moving freely inside one of the grooves (18).

## Patentansprüche

1. Halte- und Lenkvorrichtung eines Geschosses (4) im Verhältnis zum zylinderförmigen Mantel (2) einer teleskopartig zusammengeschobenen Munition (1), einem unterkalibrierten Geschoss mit einem innerhalb eines kalibrierten Schuhs (11) angeordneten Untergeschoss (12), wobei der Schuh an seinem Heckteil mindestens drei in regelmässigen Abständen zueinander winkelförmig angeordnete Arme (14) aufweist, die eine Lenkung innerhalb eines Waffenrohres gewährleisten, et de guidage **gekennzeichnet** **dadurch**, dass die Vorrichtung einerseits einen dem Mantel angepassten und das Vorderteil des Geschosses aufnehmenden Ring (3) umfasst, und andererseits einen mit dem Geschoss einen Teil bildenden Keil (15), der die Abstützung und die Lenkung des Geschosses auf der Innenfläche des Mantels (2) während seines gesamten Weges innerhalb dieses Mantels gewährleistet, wobei sich der Keil (15) beim Berühren des Rings (3) vom Geschoss löst.

2. Halte- und Lenkvorrichtung gemäss dem Anspruch 1, dadurch gekennzeichnet, dass der Keil einen ringförmigen Teil (15) mit mindestens drei radialen Verlängerungen (15a, 15b, 15c) aufweist, die die Innenfläche des Mantels (2) berühren.

3. Halte- und Lenkvorrichtung gemäss dem Anspruch 2, dadurch gekennzeichnet, dass der Keil (15) mit dem Leitwerk (10) des Untergeschosses (12) ein einziges Teil bildet.

4. Halte- und Lenkvorrichtung gemäss dem Anspruch 2, dadurch gekennzeichnet, dass der Keil (15) mit den Armen (14) des Untergeschosses (12) ein einziges Teil bildet.

5. Halte- und Lenkvorrichtung gemäss einem der Ansprüche 3 oder 4, dadurch gekennzeichnet, dass sich die Arme (14) bis zum Vorderteil des Schuhs erstrecken.

6. Halte- und Lenkvorrichtung eines Geschosses (4) im Verhältnis zum zylinderförmigen Mantel (2) einer teleskopartig zusammengeschobenen Munition (1), einem unterkalibrierten Geschoss mit einem innerhalb eines kalibrierten Schuhs (11) angeordneten Untergeschoss (12), wobei der Schuh an seinem Heckteil mindestens drei in regelmässigen Abständen zueinander winkelförmig angeordnete Arme (14) aufweist, die eine Lenkung innerhalb eines Waffenrohres gewährleisten, **gekennzeichnet** **dadurch**, dass die Vorrichtung einerseits einen dem Mantel angepassten und das Vorderteil des Geschosses aufnehmenden Ring (3) umfasst, und andererseits von jedem Arm (14) getragene Finger (20), die die Abstützung und die Lenkung des Geschosses auf der Innenfläche des Mantels (2) während seines gesamten Weges innerhalb dieses Mantels gewährleisten, wobei jeder Finger bei seiner Berührung mit dem Ring aus einer entfalteten Stellung, in der er sich auf die Innenfläche des Mantels (2) abstützt, in eine eingezogene Stellung übergeht, in der die die Finger (20) tragenden Arme (14) die Lenkung innerhalb des Waffenrohres gewährleisten.

7. Halte- und Lenkvorrichtung eines Geschosses (4) im Verhältnis zum zylinderförmigen Mantel (2) einer teleskopartig zusammengeschobenen Munition (1), einem unterkalibrierten Geschoss mit einem innerhalb eines kalibrierten Schuhs (11) angeordneten Untergeschoss (12), wobei der Schuh an seinem Heckteil mindestens drei in regelmässigen Abständen zueinander winkelförmig angeordnete Arme (14) aufweist, die eine Lenkung innerhalb eines Waffenrohres gewährleisten, **gekennzeichnet** **dadurch**, dass die Vorrichtung einerseits einen dem Mantel angepassten und das Vorderteil des Geschosses aufnehmenden Ring (3) umfasst, mit mindestens drei, am Heckteil des Rings in regelmässigen Abständen zueinander angeordneten Füssen (25), die mit der Innenfläche des Mantels (2) in Berührung stehen und sich in eine axiale Richtung erstrecken, und auf die sich die Arme abstützen, und andererseits ein Lenkmittel (26-27, 18-19), das jegliche verhältnismässige Drehung des Geschosses (4) und des Mantels (2) verhindert.

8. Halte- und Lenkvorrichtung eines Geschosses (4) im Verhältnis zum zylinderförmigen Mantel (2) einer teleskopartig zusammengeschobenen Munition (1), einem unterkalibrierten Geschoss mit einem innerhalb eines kalibrierten Schuhs (11) angeordneten Untergeschoss (12), wobei der Schuh an seinem Heckteil mindestens drei in regelmässigen Abständen zueinander winkelförmig angeordnete Arme (14) aufweist, die eine Lenkung innerhalb eines Waffenrohres gewährleisten, gekennzeichnet dadurch, dass die Vorrichtung einerseits einen dem Mantel angepassten Ring (3), und andererseits mindestens drei mit der Innenfläche des Mantels (2) einen Teil bildende, in regelmässigen Abständen zueinander angeordnete und sich in eine axiale Richtung erstreckende Wulste (17) aufweist, auf die sich die Arme abstützen, sowie ein Lenkmittel (18-19, 26-27), das jegliche verhältnismässige Drehung des Geschosses (4) und des Mantels (2) verhindert.

9. Halte- und Lenkvorrichtung gemäss einem der Ansprüche 7 oder 8, dadurch gekennzeichnet, dass das Lenkmittel einerseits mindestens eine von einem Fuss (25) oder einer Wulst (17) getragene, parallel zur Munitionsachse verlaufende Platte (26) aufweist, die sich in radialer Richtung zum Munitionsinneren hin und in axialer Richtung über ungefähr die gesamte Länge des Fusses oder der Wulst erstreckt, und andererseits einen in jedem Arm (14) eingelassenen Spalt (27), wobei die Platte (26) in einem dieser Spalte (27) lagert.

10. Halte und Lenkvorrichtung gemäss einem der Ansprüche 7 oder 8, dadurch gekennzeichnet, dass das Lenkmittel einerseits Rillen (18) aufweist, die auf jedem Fuss (25) oder auf jeder Wulst (17) eingelassen sind und parallel zur Munitionsachse verlaufen, und sich über fast die gesamte Länge des Fusses oder der Wulst erstrecken, und andererseits mindestens einen abschneidbaren, von einem der Arme (14) getragenen, in den Rillen (18) umlaufenden Nocken (19).
